# EUROPÄISCHE PATENTSCHRIFT

(11) **EP 0 254 213 B1**
(45) Veröffentlichungstag und Bekanntmachung des Hinweises auf die Patenterteilung: **07.02.1990**
(21) Anmeldenummer: 87110299.2
(22) Anmeldetag: 16.07.1987
(51) Int. Cl.: D04B 15/90

(54) **Warenabzugswalze für Strickmaschinen**
Fabric take down roller for knitting machine
Cylindre extracteur de tricot pour métier à tricoter

(30) Priorität: 16.07.1986 DE 3624043
(43) Veröffentlichungstag der Anmeldung: 27.01.1988
(73) Patentinhaber: UNIVERSAL Maschinenfabrik Dr. Rudolf Schieber GmbH & Co. KG, D-73461 Westhausen (DE)
(72) Erfinder: Kühnert, Gottfried, Dipl.-Ing.(FH), D-7080 Aalen (DE)

(56) Entgegenhaltungen:
- FR-A- 2 114 664
- FR-A- 2 551 097
- GB-A- 2 116 591

## Beschreibung

Die Erfindung bezieht sich auf eine Warenabzugswalze für Flachstrickmaschinen, mit einzelnen, auf einer Abzugswelle drehbar gelagerten Walzenelementen und zwischen den Walzenelementen mit axialem Spiel zu diesen angeordneten, von den Walzenelementen überdeckten Zwischenringen, die mit der Abzugswelle drehfest und mit je einem Walzenelement drehfedemd verbunden sind. Eine derartige Warenabzugswalze ist beispielsweise durch die DE-PS 33 31 052 bekannt geworden.

Bei allen maschenbildenden Maschinen ist es erforderlich, die in den Nadelhaken hängenden Maschen unter Spannung zu halten, weil beim Arbeiten der Nadel zum Stricken der nächsten Masche bzw. Maschenreihe sonst Fehler auftreten könnten. Die Nadelzunge, die bei der Maschenbildung durch ihre Schwenkbewegung den Nadelhaken öffnet und schließt, würde nämlich bei einer lose hängenden Masche nicht einwandfrei gesteuert.

Um die Maschen unter Spannung zu halten, sind unterschiedliche Warenabzugseinrichtungen bekannt geworden. Die bei Flachstrickmaschinen am häufigsten verwendete Warenabzugseinrichtung ist eine solche mit einer Warenabzugswalze wie eingangs beschrieben. Das Gestrick wird von den Walzelementen abgezogen. Diese kurzen Walzenelemente sind auf die mit einer Keilnut versehene Abzugswelle aufgeschoben und mit einem Stift versehen, in den eine Zugfeder eingehängt ist. Jedem Walzenelement ist eine Scheibe oder ein Zwischenring zugeordnet, der eine in die Keilnut ragende Nase aufweist und damit drehfest mit der Abzugswelle verbunden ist. Die Zugfeder jedes Walzenelements ist am anderen Ende mit dem zugehörigen Zwischenring verbunden, so daß sich die Walzenelemente fedemd gegenüber der Abzugswelle drehen können.

Dreht sich nun die Abzugswelle, dann drehen sich die Zwischenringe synchron mit der Abzugswelle, während die Walzenelemente, die das Gestrick nach unten ziehen sollen, von diesem unterschiedlich beeinflußt werden. Da über die gesamte Arbeitsbreite der Warenabzugswalze unterschiedliche Abzugskräfte herrschen, drehen sich die Abzugswalzen durch die zwischengeschalteten Zugfedem asynchron gegenüber der Abzugswelle über einen bestimmten Bereich, und die verschiedenen Gestrickspannungen, die über die gesamte Gestrickbreite auftreten, werden ausgeglichen.

Im unbelasteten Zustand der Warenabzugswalze ist zwischen den Walzenelementen und den Zwischenringen ein Spiel vorgesehen, so daß sich jedes Walzenelement unbeeinflußt vom benachbarten Walzenelement und durch die Zugfeder zum zugehörigen Zwischenring auf Drehspannung gehalten über einen bestimmten Drehbereich unterschiedlich drehen kann. Das Gestrick hat nun je nach Maschenbildung in den meisten Fällen das Bestreben, sich in der Breite zusammenzuziehen, so daß Axialkräfte auf die Walzenelemente auftreten und die Walzenelemente über die Zwischenringe zum Anlegen aneinander kommen. Hierdurch wird eine unterschiedlich große Drehreibung erzeugt, so daß benachbarte Walzenelemente nicht ungestört ausgleichend arbeiten können. Wird nämlich ein Walzenelement vom Gestrick und von der zugehörigen Zugfeder in Drehbewegung versetzt, so wird durch die auftretende Reibkraft zum benachbarten Walzenelement dieses entweder mitgenommen, oder das sich drehende Walzenelement wird am Drehen gehindert.

Der Erfindung liegt die Aufgabe zugrunde, eine Warenabzugswalze der eingangs beschriebenen Art zu schaffen, bei welcher benachbarte Walzenelemente unabhängig voneinander arbeiten können, sich also nicht gegenseitig beeinflussen.

Diese Aufgabe wird erfindungsgemäß dadurch gelöst, daß Mittel vorgesehen sind, die zwischen einander zugekehrten Stirnflächen axial aufeinanderfolgender Zwischenringe einen Mindestabstand festlegen und sicherstellen, der größer ist als der axiale Abstand der mit diesen Stirnflächen in Kontakt kommenden beiden Stirnflächen des jeweiligen Walzenelements.

Mit diesem Aufbau wird erreicht, daß ein axialer Druck von einem Walzenelement jeweils nur auf einen Zwischenring, nicht aber auf ein oder mehrere benachbarte Walzenelemente übertragen werden kann und somit die gegenseitige Beeinflussung der Walzenelemente völlig aufgehoben ist.

Vorzugsweise sind die Zwischenringe in axialer Richtung unverschiebbar starr mit der Abzugswelle verbunden. Sie können dabei mit der Abzugswelle verschraubt oder verstiftet sein.

Eine weitere vorteilhafte Ausführungsform der Erfindung besteht darin, daß zwischen den Zwischenringen sich axial erstreckende, an die Zwischenringe anstoßende Distanzstücke vorgesehen sind.

Die Distanzstücke können dabei in eine Keilnut der Abzugswelle, in die Nasen der Zwischenringe eingreifen, eingelegte, an die Nasen anstoßende Keilstücke sein.

Alternativ ist es auch möglich, daß die Distanzstücke auf der Abzugswelle gelagerte Rohrstücke sind.

Die Erfindung ist im folgenden an Ausführungsbeispielen und anhand der Zeichnung näher erläutert. In der Zeichnung zeigen
Fig. 1 einen Längsschnitt durch einen Teil einer erfindungsgemäßen Warenabzugswalze mit starr mit der Abzugswelle verbundenen Zwischenringen, und
Fig. 2 einen Längsschnitt wie in Fig. 1, jedoch mit zwischen den Zwischenringen angeordneten Distanzstücken.

Die in den Fig. 1 und 2 dargestellten Warenabzugswalzen weisen jeweils eine mit einer Keilnut 2 versehene Abzugswelle 1 auf. Auf die Abzugswelle 1 sind gegenüber dieser drehbare Walzenelemente 3 aufgeschoben. Axial zwischen den Walzenelementen 3 sind von den Walzenelementen 3 überdeckte Zwischenscheiben oder Zwischenringe 4 auf die Abzugswelle 1 aufgeschoben, von denen jeweils ein Zwischenring 4 jedem Walzenelement 3 zugeordnet ist. Jeder Zwischenring 4 weist einen Nase 5 auf, die in die Keilnut 2 ragt und für eine drehfeste Verbindung zwischen Zwischenring 4 und Abzugswelle 1 sorgt. Jedes Walzenelement 3 ist mit einem Stift 6 versehen, in den eine Torsionsfeder oder Zugfeder 7 eingehängt ist. Die Zugfeder 7 ist an ihrem anderen Ende mit dem dem jeweiligen Walzenelement 3 zugeordneten Zwischenring 4 verbunden. Damit können sich die einzelnen kurzen federnden Walzenelemente 3 gegenüber der Abzugswelle 1 unter der Federbelastung und der Belastung durch verschiedene Gestrickspannungen über einen bestimmten Drehbereich drehen.

Dreht sich die Abzugswelle 1 beim Abziehen eines Gestricks, dann drehen sich die Zwischenringe 4 infolge des Eingriffs ihrer Nasen 5 in die Keilnut 2 synchron mit. Da über die gesamte Arbeitsbreite der Warenabzugswalze unterschiedliche Abzugskräfte auf die einzelnen Walzenelemente 3 auftreten, drehen sich die Walzenelemente 3 durch ihre Federbelastung und unter dem Einfluß der verschiedenen Gestrickspannungen ausgleichend gegenüber der Abzugswelle 1.

Da das Gestrick je nach Maschenbildung in vielen Fällen das Bestreben hat, sich in der Breite zusammenzuziehen, treten auf die Walzenelemente 3 aber auch zusätzliche Axialkräfte auf, die dazu führen, daß sich Walzenelemente 3 und Zwischenringe 4 stirnseitig aneinander anzulegen versuchen.

Um zu vermeiden, daß durch die Axialbewegung der Walzenelemente 3 auf der Abzugswelle 1 eine Reibkraft entsteht, die von einem Walzenelement 3 auf das andere übertragen wird und sich die Walzenelemente 3 so in ihrer Wirkungsweise gegenseitig beeinflussen, sind Mittel vorgesehen, die zwischen einander zugekehrten Stirnflächen 8 axial aufeinanderfolgender Zwischenringe 4 einen Mindestabstand A festlegen und sicherstellen, der grö- βer ist als der axiale Abstand B der mit diesen Stirnflächen 8 in Kontakt kommenden beiden Stimflächen 9 des jeweiligen Walzenelements 3.

Diese Mittel bestehen bei der in Fig. 1 dargestellten Abzugswalze darin, daß die Zwischenringe 4 bei 10 mit der Abzugswelle 1 derart verschraubt oder verstiftet werden, daß aufeinanderfolgende Zwischenringe 4 axiale Mindestabstände A aufweisen. Hierdurch sind die Zwischenringe 4 starr mit der Abzugswelle 1 verbunden, so daß sie seitliche Axialdrücke der Walzenelemente 3 aufnehmen können und diese nicht mehr auf benachbarte Walzenelemente 3 übertragen.

Fig. 2 zeigt eine Warenabzugswalze, bei der zur Erzielung des gewünschten Mindestabstands A zwischen den Zwischenringen 4 Distanzstücke 11 in Form von Keilstücken in die Keilnut 2 derärt eingelegt sind, daß sie jeweils von Nase 5 zu Nase 5 aufeinanderfolgender Zwischenringe 4 reichen. Bei der Montage wird der gesamte Längsverbund auf Anschlag der Nasen 5 und Distanzstücke 11 zusammengeschoben und beispielsweise durch äußere Stellringe fixiert. Die Fixierung kann auch durch eine starre Verbindung äußerer Zwischenringe 4 mit der Abzugswelle 1 erfolgen.

Die Distanzstücke 11 sind länger als die Lagerstellen der Walzenelemente 3. Damit weisen die Walzenelemente 3 immer ein bleibendes und unverändertes Axialspiel auf.

Tritt nun vom Gestrick her ein seitlicher Zug auf, dann legen sich die Walzenelemente 3 an die durch die Distanzstücke 11 auch axial fixierten, mit der Abzugswelle 1 drehfest verbundenen Zwischenringe 4 an und erzeugen dort eine Drehreibung, ohne daß diese auf benachbarte Walzenelemente 3 übertragen werden kann.

Die Distanzstücke 11 können auch als auf der Abzugswelle 1 gelagerte Rohrstücke ausgebildet sein, auf denen wiederum die Walzenelemente 3 gelagert sind. Diese Ausführung ist in der Zeichnung nicht dargestellt.

## Patentansprüche

1. Warenabzugswalze für Flachstrickmaschinen, mit einzelnen, auf einer Abzugswelle (1) drehbar gelagerten Walzenelementen (3) und zwischen den Walzenelementen (3) mit axialem Spiel zu diesen angeordneten, von den Walzenelementen (3) überdeckten Zwischenringen (4), die mit der Abzugswelle (1) drehfest und mit je einem Walzenelement (3) drehfedemd verbunden sind,
dadurch gekennzeichnet, daß Mittel (10, 11) vorgesehen sind, die zwischen einander zugekehrten Stirnflächen (8) axial aufeinanderfolgender Zwischenringe (4) einen Mindestabstand (A) festlegen und sicherstellen, der größer ist als der axiale Abstand (B) der mit diesen Stirnflächen (8) in Kontakt kommenden beiden Stirnflächen (9) des jeweiligen Walzenelements (3).

2. Warenabzugswalze nach Anspruch 1,
dadurch gekennzeichnet, daß die Zwischenringe (4) in axialer Richtung unverschiebbar starr mit der Abzugswelle (1) verbunden sind.

3. Warenabzugswalze nach Anspruch 2,
dadurch gekennzeichnet, daß die Zwischenringe (4) mit der Abzugswelle (1) verschraubt sind.

4. Warenabzugswalze nach Anspruch 2,
dadurch gekennzeichnet, daß die Zwischenringe (4) mit der Abzugswelle (1) verstiftet sind.

5. Warenabzugswalze nach Anspruch 1,
dadurch gekennzeichnet, daß zwischen den Zwischenringen (4) sich axial erstreckende, an die Zwischenringe (4) anstoßende Distanzstücke (11) vorgesehen sind.

6. Warenabzugswalze nach Anspruch 5,
dadurch gekennzeichnet, daß die Distanzstücke (11) in eine Keilnut (2) der Abzugswelle (1), in die Nasen (5) der Zwischenringe (4) eingreifen, eingelegte, an die Nasen (5) anstoßende Keilstücke sind.

7. Warenabzugswalze nach Anspruch 5,
dadurch gekennzeichnet, daß die Distanzstücke (11) auf der Abzugswelle (1) gelagerte Rohrstücke sind.

## Claims

1. Fabric take down roller for flat knitting machines comprising a plurality of roller elements (3) rotatably mounted on a take down shaft (1) and intermediate rings (4) arranged between the roller ele- . ments (3) with axial play relative thereto and overlapped by the roller elements (3), which intermediate rings (4) are rigidly connected to the take down shaft (1) and resiliently connected to respective roller elements (3), characterized by means (10, 11) for establishing and ensuring a minimum spacing (A) between mutually facing surfaces (8) of axially sequential intermediate rings (4), which spacing (A) is larger than the axial spacing (B) of the two faces (9) of the respective roller element (3) coming into contact with these surfaces (8).

2. Fabric take down roller according to claim 1 characterized in that the intermediate rings (4) are rigidly connected to the take down shaft (1) to prevent displacement in the axial direction.

3. Fabric take down roller according to claim 2 characterized in that the intermediate rings (4) are screwed to the take down shaft (1).

4. Fabric take down roller according to claim 2 characterized in that the intermediate rings (4) are pinned to the take down shaft (1).

5. Fabric take down roller according to claim 1 characterized in that between the intermediate rings (4) are provided axially extending distance members (11) abutting the intermediate rings (4).

6. Fabric take down roller according to claim 5 characterized in that the distance members (11) are keying members inserted into a key slot (2) of the take down shaft (1) into which lugs (5) of the intermediate rings (4) engage, the keying members abutting the lugs (5).

7. Fabric take down roller according to claim 5 characterized in that the distance members (11) are tubular members mounted on the take down shaft (1).

## Revendications

1. Cylindre extracteur de tricot pour métiers à tricoter rectilignes, comportant des éléments de cylindre (3) individuels, montés tournant sur un arbre d'extraction (1) et comportant des bagues intermédiaires (4) disposées entre les éléments de cylindres (3), avec un jeu axial par rapport à ces derniers, recouvertes par les éléments de cylindre (3) et reliées en rotation, à l'arbre d'extraction (1) et reliées élastiquement à chaque élément de cylindre (3), caractérisé en ce que des moyens sont prévus (10,11 ), déterminant et fixant un espacement minimum (A) entre les faces frontales (8) tournées entre elles les unes vers les autres des bagues intermédiaires (4) se succédant axialement, espacement supérieur à l'espacement axial (B) des deux faces frontales (9), venant en contact avec ces faces frontales (8), de chaque élément de cylindre (3).

2. Cylindre extracteur de tricot selon la revendication 1, caractérisé en ce que les bagues intermédiaires (4) sont reliées de manière immobile et rigide à l'arbre d'extraction (1), en direction axiale.

3. Cylindre extracteur de tricot selon la revendication 2, caractérisé en ce que les bagues intermédiaires (4) sont vissées à l'arbre d'extraction (1).

4. Cylindre extracteur de tricot selon la revendication 2, caractérisé en ce que les bagues intermédiaires (4) sont goupillées à l'arbre d'extraction (1).

5. Cylindre extracteur de tricot selon la revendication 1, caractérisé en ce que des entretoises (11) s'étendant axialement et touchant les bagues intermédiaires (4) sont prévues entre les bagues intermédiaires (4).

6. Cylindre extracteur de tricot selon la revendication 5, caractérisé en ce que les entretoises (11) s'engagent dans une rainure de clavette (2) de l'arbre d'extraction (1), dans les ergots (5) des bagues intermédiaires (4), et sont des pièces de clavetage insérées et touchant les ergots (5).

7. Cylindre extracteur de tricot selon la revendication 5, caractérisé en ce que les entretoises (11) sont des pièces tubulaire montées sur l'arbre d'extraction (1).
